# FASCICULE DE BREVET EUROPEEN

(11) **EP 4 023 560 B1**
(45) Date de publication et mention de la délivrance du brevet: **15.05.2024**
(21) Numéro de dépôt: 21214243.4
(22) Date de dépôt: 14.12.2021
(51) Int. Cl.: B65B 1/06, B65B 59/00

(54) **ENSACHEUSE ÉQUIPÉE D'UNE DOUBLE ALIMENTATION**
BEUTELVERPACKUNGSMASCHINE MIT EINER DOPPELTEN ZUFÜHRUNG
BAGGING MACHINE PROVIDED WITH A DUAL POWER SUPPLY

(30) Priorité: 30.12.2020 FR 2014236
(43) Date de publication de la demande: 06.07.2022
(73) Titulaire: Cetec Industrie Conditionnement, 24052 Périgueux (FR)
(72) Inventeur: LABRUE, Régis, 24000 PERIGUEUX (FR); GERBEAUD, Alain, 24600 VILLETOUREIX (FR)
(74) Mandataire: Fantin, Laurent

(56) Documents cités:
- BE-A- 515 333
- FR-A1- 3 030 460
- US-A1- 2017 313 455

## Description

La présente demande se rapporte à une ensacheuse équipée d'une double alimentation. Une ensacheuse est utilisée dans le domaine du conditionnement pour remplir des sacs de produit, notamment en poudre, en grains, en morceaux ou pulvérulent, voir par exemple BE 515 333 A. De manière connue,
un sac comprend deux parois latérales reliées au niveau de leurs bords latéraux directement ou par l'intermédiaire de soufflets de manière à former un tube. La partie inférieure des parois latérales est fermée par tout moyen approprié, notamment par pliage et collage, pour former un fond. La seconde extrémité des parois des sacs, également appelée tête du sac, est orientée vers le haut et maintenue ouverte au moins lors de la phase de remplissage. La seconde extrémité est notamment délimitée par un bord supérieur formant l'ouverture supérieure du sac. Après le remplissage du sac, cette seconde extrémité est fermée par tout moyen approprié, notamment par pliage et collage.

Selon une représentation schématique visible sur la figure 1 (A) et (B), une ensacheuse comprend un système de convoyage 10 configuré pour déplacer des sacs S1 à S3, depuis un magasin de sacs jusqu'à un poste de stockage de sacs remplis, selon une direction de défilement DD, en passant par différents postes, comme par exemple un poste d'alimentation en sacs 12, un poste de remplissage 14, un poste de fermeture 16. Lors de leur déplacement, les sacs sont orientés de sorte que leurs parois restent parallèles à la direction de défilement DD.

Chaque poste 12 à 16 est matérialisé par une zone entre deux traits mixtes. Le poste d'alimentation en sacs 12 est délimité par les lignes 18 et 20, le poste de remplissage 14 est délimité par les lignes 20 et 22 et le poste de fermeture 16 est délimité par les lignes 22 et 24. Ainsi, la ligne 20 correspond à la sortie du poste d'alimentation en sac 12 et à l'entrée du poste de remplissage 14 et la ligne 22 correspond à la sortie du poste de remplissage 14 et à l'entrée du poste de fermeture 16.

Le poste d'alimentation en sacs 12 est positionné en amont du poste de remplissage 14 et permet de positionner un sac dans une position adéquate préalablement à son introduction dans le poste de remplissage 14. Ainsi, le sac est pré-positionné au niveau du poste d'alimentation en sacs 12 et une simple translation lui permet de passer du poste d'alimentation en sacs 12 au poste de remplissage 14.

Le système de convoyage 10 est configuré pour déplacer les sacs d'un poste à l'autre, pas à pas, selon la direction de défilement DD, les sacs étant immobilisés au niveau de chacun des postes 12 à 16.

Ce système de convoyage 10 comprend un ou plusieurs chariots, cinématiquement liés, notamment un premier chariot 26 qui assure le passage d'un sac S1 du poste d'alimentation en sacs 12 jusqu'au poste de remplissage 14, un deuxième chariot 28 qui assure le passage d'un sac S2 du poste de remplissage 14 jusqu'au poste de fermeture 16 ainsi qu'un troisième chariot 30 qui assure l'évacuation d'un sac S3 du poste de fermeture 16.

Chaque chariot 26, 28, 30 comprend des moyens de préhension pour saisir et relâcher un sac. Tous ces chariots 26, 28, 30 sont guidés en translation parallèlement à la direction de défilement DD.

Pour assurer le mouvement de translation des chariots 26, 28, 30, le système de convoyage 10 comprend un mécanisme de déplacement, par exemple une courroie 32 animée d'un mouvement de va-et-vient, selon un pas fixe donné, à laquelle tous les chariots 26, 28, 30 sont reliés.

Sur la figure 1, les chariots 26, 28, 30 sont simplifiés et correspondent chacun à un trait vertical surmonté d'un rond qui symbolise les moyens de préhension.

La courroie 32 est symbolisée par un trait horizontal qui relie tous les chariots.

Comme illustré sur la figure 1, tous les chariots 26, 28, 30 saisissent simultanément les sacs S1 à S3 dans les différents postes, puis se translatent d'un pas P pour les acheminer jusqu'au poste suivant au niveau duquel tous les chariots 26, 28, 30 relâchent les sacs. En temps masqué, pendant le remplissage d'un sac, les chariots effectuent le trajet en sens inverse de manière à revenir chacun au poste précédent.

En complément du système de convoyage 10, chaque poste 12, 14, 16 est configuré pour recevoir un sac et comprend un moyen pour le maintenir. A titre d'exemple, le moyen pour maintenir un sac au niveau d'un poste comprend au moins une pince ou au moins une ventouse.

Selon un mode de réalisation visible sur la figure 2, le poste de remplissage 14 comprend, au-dessus du système de convoyage 10, une trémie 34 contenant le produit à conditionner dans les sacs, un système de dosage 36 configuré pour isoler une quantité de produit et une tête de remplissage 38 configurée pour coopérer avec l'extrémité supérieure de chaque sac S1, S2, S3 afin de canaliser le produit dans le sac. L'écoulement du produit depuis la trémie 34 vers la tête de remplissage 38 se fait par gravité, la trémie 34, le système de dosage 36 et la tête de remplissage 38 étant disposés les uns au-dessous des autres, à l'aplomb de chaque sac S1, S2, S3 immobilisé au niveau du poste de remplissage 14.

Lorsque deux produits incompatibles doivent être conditionnés, une première solution consiste à prévoir deux ensacheuses, une pour chaque produit, pour que les produits ne soient jamais en contact l'un avec l'autre. Cette solution n'est pas satisfaisante car elle conduit à doubler le prix de l'installation et l'emprise au sol.

Une deuxième solution consiste à prévoir une seule ensacheuse et à nettoyer le poste de remplissage pour passer d'un produit à l'autre. Cette solution n'est pas idéale car il est très difficile de pouvoir garantir qu'aucune trace d'un produit ne sera présente dans l'autre produit après le nettoyage. De plus, la durée de nettoyage est relativement longue réduisant d'autant plus la durée de production de l'ensacheuse.

La présente invention vise à remédier à tout ou partie des inconvénients de l'art antérieur.

A cet effet, l'invention a pour objet une ensacheuse utilisée pour remplir des sacs et comprenant plusieurs postes dont au moins un premier poste de remplissage, chaque poste comportant au moins un système de maintien pour immobiliser les sacs dans une position d'immobilisation, les positions d'immobilisation des postes étant alignées parallèlement à une direction de défilement et séparées entre elles d'une distance égale à un pas. L'ensacheuse comprend également au moins un système de convoyage pour déplacer les sacs parallèlement à la direction de défilement d'une position d'immobilisation à l'autre, comprenant au moins un chariot ainsi qu'au moins un mécanisme de déplacement auquel est relié le chariot, configuré pour réaliser des mouvements de va-et-vient parallèlement à la direction de défilement, avec une amplitude égale au pas.

Selon l'invention, l'ensacheuse comprend un deuxième poste de remplissage positionné en aval du premier poste de remplissage présentant une position d'immobilisation, les positions d'immobilisation des premier et deuxième postes de remplissage étant alignées parallèlement à la direction de défilement et séparées d'une distance égale au pas.

En complément, le système de convoyage comprend au moins un actionneur reliant le mécanisme de déplacement et le chariot, configuré pour déplacer le chariot par rapport au mécanisme de déplacement parallèlement à la direction de défilement sur une course égale au pas de sorte que le chariot puisse fonctionner selon un premier mode de fonctionnement lors duquel le chariot alimente en sacs ou évacue les sacs du premier poste de remplissage ou alternativement selon un deuxième mode de fonctionnement lors duquel le chariot alimente en sacs ou évacue les sacs du deuxième poste de remplissage.

L'invention permet d'obtenir une ensacheuse qui peut conditionner alternativement deux produits avec deux postes de remplissage distincts, positionnés en série, limitant ainsi les risques de contamination croisée entre les deux produits.

Selon l'invention, le chariot, relié au mécanisme de déplacement par l'actionneur, effectue alternativement des mouvements de va-et-vient avec une amplitude égale au pas lorsque l'ensacheuse est configurée pour remplir les sacs avec un premier poste parmi les premier et deuxième postes de remplissage ou des mouvements de va-et-vient avec une amplitude égale à deux fois le pas lorsque l'ensacheuse est configurée pour remplir les sacs avec un deuxième poste parmi les premier et deuxième postes de remplissage, différent du premier poste. D'autres caractéristiques et avantages ressortiront de la description de l'invention qui va suivre, description donnée à titre d'exemple uniquement, en regard des dessins annexés parmi lesquels :
- La figure 1 est une représentation schématique d'une ensacheuse illustrant un mode de réalisation de l'art antérieur à un premier instant (A) et à un deuxième instant après une translation (B),
- La figure 2 est une représentation schématique d'un poste de remplissage,
- La figure 3 est une représentation schématique d'une ensacheuse comportant une double alimentation illustrant un premier mode de réalisation de l'invention à un premier instant (A), configurée pour conditionner un premier produit ; à un autre instant (B) après une translation, configurée pour conditionner un premier produit ; à un autre instant (C), configurée pour conditionner un deuxième produit ; et enfin à un autre instant (D) après une translation, configurée pour conditionner un deuxième produit
- La figure 4 est une représentation schématique d'une ensacheuse comportant une double alimentation illustrant un deuxième mode de réalisation de l'invention à un premier instant (A), configurée pour conditionner un premier produit ; à un autre instant après une translation (B), configurée pour conditionner un premier produit ; à un autre instant (C), configurée pour conditionner un deuxième produit ; et enfin à un autre instant (D) après une translation, configurée pour conditionner un deuxième produit,
- La figure 5 est une représentation schématique d'une ensacheuse comportant une double alimentation illustrant un troisième mode de réalisation de l'invention à un premier instant (A), configurée pour conditionner un premier produit ; à un autre instant (B) après une translation, configurée pour conditionner un premier produit ; à un autre instant (C), configurée pour conditionner un deuxième produit ; et enfin à un autre instant (D) après une translation, configurée pour conditionner un deuxième produit.

Selon un premier mode de réalisation visible sur les figures 3 à 5, une ensacheuse 40 est configurée pour remplir des sacs S1 à S3 en les translatant, pas à pas, selon une direction de défilement DD.

Pour la suite de la description, les termes « amont » et « aval » font référence au sens de déplacement des sacs S1 à S3, qui vont de l'amont vers l'aval.

Cette ensacheuse 40 comprend un premier poste de remplissage 42 configuré pour remplir les sacs S1 à S3 avec un premier produit, un deuxième poste de remplissage 44 configuré pour remplir les sacs S1 à S3 avec un deuxième produit (le deuxième poste de remplissage 44 étant positionné en aval du premier poste de remplissage 42), au moins un poste amont 46 positionné juste en amont du premier poste de remplissage 42 ainsi qu'au moins un poste aval 48 positionné juste en aval du deuxième poste de remplissage 44.

Les premier et deuxième postes de remplissage 42, 44 sont utilisés alternativement. Ainsi, selon une première configuration visible sur les figures 3(A), 3(B), 4(A), 4(B), 5(A), 5(B), l'ensacheuse 40 est configurée pour remplir les sacs avec le premier produit délivré au niveau du premier poste de remplissage 42 et, en fonctionnement, les sacs S1 à S3 s'immobilisent successivement au niveau du poste amont 46, du premier poste de remplissage 42 puis du poste aval 48. Selon une deuxième configuration visible sur les figures 3(C), 3(D), 4(C), 4(D), 5(C), 5(D), l'ensacheuse 40 est configurée pour remplir les sacs avec le deuxième produit délivré au niveau du deuxième poste de remplissage 44 et, en fonctionnement, les sacs S1 à S3 s'immobilisent successivement au niveau du poste amont 46, du deuxième poste de remplissage 44 puis du poste aval 48.

Selon un mode de réalisation, l'ensacheuse 40 comprend un unique poste amont 46. En variante, l'ensacheuse 40 pourrait comprendre un premier poste amont pour le premier poste de remplissage 42 ainsi qu'un deuxième poste amont pour le deuxième poste de remplissage 44.

Selon un mode de réalisation, l'ensacheuse 40 comprend un unique poste aval 48. En variante, l'ensacheuse 40 pourrait comprendre un premier poste aval pour le premier poste de remplissage 42 ainsi qu'un deuxième poste aval pour le deuxième poste de remplissage 44. Quel que soit le mode de réalisation, l'ensacheuse comprend un unique poste amont 46 en amont du premier poste de remplissage 42 et/ou un unique poste aval 48 en aval du deuxième poste de remplissage 44. Ainsi, l'ensacheuse peut ne pas comprendre un poste aval.

Chaque poste comprend au moins un système de maintien pour immobiliser les sacs selon une position d'immobilisation donnée. La position d'immobilisation du poste amont 46 est référencée P46, la position d'immobilisation du premier poste de remplissage 42 est référencée P42, la position d'immobilisation du deuxième poste de remplissage 44 est référencée P44 et la position d'immobilisation du poste aval 48 est référencée P48.

L'ensacheuse 40 comprend au moins un système de convoyage 50 configuré pour déplacer les sacs selon la direction de défilement DD, pas à pas, d'un poste à l'autre, plus précisément d'une position d'immobilisation à l'autre. Ainsi, le système de convoyage 50 déplace simultanément tous les sacs selon la direction de défilement DD, de l'amont vers l'aval, d'une distance égale à un pas P à chaque pas.

Selon une caractéristique de l'invention, les positions d'immobilisation P42, P44 des premier et deuxième postes de remplissage 42, 44 sont alignées parallèlement à la direction de défilement DD et sont séparées d'une distance égale au pas P du système de convoyage 50. La position d'immobilisation P46 du poste amont 46 est alignée avec celles des premier et deuxième postes de remplissage 42, 44 et séparée de la position d'immobilisation P42 du premier poste de remplissage 42 d'une distance égale au pas P du système de convoyage 50. La position d'immobilisation P48 du poste aval 48 est alignée avec celles des premier et deuxième postes de remplissage 42, 44 et séparée de la position d'immobilisation P44 du deuxième poste de remplissage 44 d'une distance égale au pas P du système de convoyage 50.

Ainsi, les positions d'immobilisation sont toutes alignées parallèlement à la direction de défilement DD et séparées entre elles d'une distance correspondant au pas P du système de convoyage 50.

Selon un mode de réalisation, chacun des premier et deuxième postes de remplissage 42, 44 peut être identique à un poste de remplissage de l'art antérieur. Par conséquent, les premier et deuxième postes de remplissage ne sont pas plus décrits.

Selon une configuration, le poste amont 46 est un poste d'alimentation en sacs et le poste aval 48 est un poste de fermeture. Toutefois, l'invention n'est pas limitée à cette configuration. D'autres solutions sont envisageables pour les postes amont et aval 46, 48. Par conséquent, ils ne sont pas plus décrits.

Selon des modes de réalisation visibles sur les figures 3 et 4, le système de convoyage 50 comprend plusieurs chariots 52, 54, 56, un premier chariot 52 qui assure le passage d'un sac S1 du poste amont 46 jusqu'au premier ou deuxième poste de remplissage 42, 44, un deuxième chariot 54 qui assure le passage d'un sac S2 du premier ou deuxième poste de remplissage 42, 44 jusqu'au poste aval 48 ainsi qu'un troisième chariot 56 qui assure l'évacuation d'un sac S3 du poste aval 48.

Selon un autre mode de réalisation visible sur la figure 5, le système de convoyage 50 comprend un premier chariot 52 qui assure le passage d'un sac S1 du poste amont 46 jusqu'au premier ou deuxième poste de remplissage 42, 44 ainsi qu'un deuxième chariot 54 qui assure l'évacuation du sac S2 du premier ou deuxième poste de remplissage 42, 44. Le système de convoyage 50 peut ne pas comprendre de troisième chariot 56.

Quel que soit le mode de réalisation, le système de convoyage 50 comprend au moins un chariot 52, 54, 56 pour alimenter ou évacuer en sacs alternativement les premier et deuxième postes de remplissage 42, 44, fonctionnant selon un premier mode de fonctionnement lors duquel le chariot alimente ou évacue en sac le premier poste de remplissage 42 et selon un deuxième mode de fonctionnement lors duquel le chariot alimente ou évacue en sacs le deuxième poste de remplissage 44.

Chaque chariot 52, 54, 56 comprend des moyens de préhension pour saisir et relâcher un sac. Le système de convoyage 50 comprend au moins un système de guidage configuré pour guider les chariots 52, 54, 56 en translation, parallèlement à la direction de défilement DD.

Les chariots 52, 54, 56, les moyens de préhension ainsi que le système de guidage ne sont pas plus décrits car ils peuvent être identiques à ceux de l'art antérieur.

Le système de convoyage 50 comprend au moins un mécanisme de déplacement 58 configuré pour déplacer au moins un chariot 52, 54, 56 selon un mouvement de va-et-vient, dans un premier sens d'amont en aval puis dans un deuxième sens d'aval en amont.

Selon un premier mode de réalisation visible sur la figure 3, les premier, deuxième et troisième chariots 52, 54, 56 sont reliés au même système de déplacement 58.

Selon un deuxième mode de réalisation visible sur la figure 4, le premier chariot 52 est relié à un premier mécanisme de déplacement 58, les deuxième et troisième chariots 54, 56 étant reliés à un deuxième mécanisme de déplacement 58' synchronisé avec le premier mécanisme de déplacement 58.

Selon un troisième mode de réalisation visible sur la figure 5, les premier et deuxième chariots 52, 54 sont reliés au même système de déplacement 58.

Selon une configuration visible sur les figures 3 et 5, le mécanisme de déplacement 58 comprend une portion de courroie ou une tringle animée d'un mouvement de va-et-vient, parallèle à la direction de défilement DD, présentant une amplitude égale au pas P.

Selon une autre configuration visible sur la figure 4, le mécanisme de déplacement 58, 58' est une tige d'un actionneur mobile selon une direction parallèle à la direction de défilement DD présentant une course égale au pas P ou à un multiple du pas P.

Quel que soit le mode de réalisation, le système de convoyage 50 peut comprendre deux sous-ensembles sensiblement identiques disposés de part et d'autres des sacs.

Bien entendu, l'invention n'est pas limitée à ces modes de réalisation. D'autres solutions sont envisageables. Quel que soit le mode de réalisation, le système de convoyage 50 comprend :
- au moins un chariot 52, 54, 46 pour alternativement alimenter en sacs ou évacuer les sacs des premier et deuxième postes de remplissage 42, 44, fonctionnant selon un premier mode de fonctionnement lors duquel le chariot alimente en sacs ou évacue les sacs du premier poste de remplissage 42 ou alternativement selon un deuxième mode de fonctionnement lors duquel le chariot alimente en sacs ou évacue les sacs du deuxième poste de remplissage 44,
- au moins un mécanisme de déplacement 58 auquel est relié le chariot 52, 54, 56 pour alternativement alimenter ou évacuer les premier et deuxième postes de remplissage 42, 44, configuré pour réaliser des mouvements de va-et-vient, dans un premier sens d'amont en aval puis dans un deuxième sens d'aval en amont, parallèlement à la direction de défilement DD et avec une amplitude égale au pas P.

Selon les premier et troisième modes de réalisation visibles sur les figures 3 et 5, le système de convoyage 50 comprend, pour chacun des premier et deuxième chariots 52, 54, un actionneur 60, 60' reliant le premier ou deuxième chariot 52, 54 au mécanisme de déplacement 58, configuré pour déplacer le premier ou deuxième chariot 52, 54 par rapport au mécanisme de déplacement 58 selon une translation parallèle à la direction de défilement DD, sur une course égale au pas P séparant les différents postes de l'ensacheuse. Ainsi, chacun des premier et deuxième chariots 52, 54 est configuré pour alternativement occuper, par rapport au mécanisme de déplacement 58, des première et deuxième positions séparées d'une distance égale au pas P. En présence d'un poste aval 48, un troisième chariot 56 est directement relié au mécanisme de déplacement 58, comme illustré sur la figure 3.

Selon une configuration, l'actionneur 60, 60' comprend un vérin qui présente un corps 60.1 et une tige 60.2 mobile par rapport au corps 60.1 selon une direction parallèle à la direction de défilement DD entre une position rentrée et une position sortie séparées d'une distance égale au pas P.

Le principe de fonctionnement des premier et troisième modes de réalisation visibles sur les figures 3 et 5 est maintenant décrit.

Lorsque l'ensacheuse 10 est configurée pour conditionner un premier produit délivré par le premier poste de remplissage 42, comme illustré sur les figures 3(A), 3(B), 5(A), 5(B), l'ensacheuse 10 fonctionne de manière à immobiliser les sacs, tour à tour, au niveau du premier poste de remplissage 42 et à leur faire sauter le deuxième poste de remplissage 44. A un premier instant visible sur les figures 3(A) et 5(A), le premier chariot 52 est positionné au droit d'un premier sac S1 positionné à la position d'immobilisation P46 du poste amont 46, le deuxième chariot 54 est positionné au droit d'un deuxième sac S2 positionné à la position d'immobilisation P42 du premier poste de remplissage 42 et, en présence d'un poste aval 48, le troisième chariot 56 est positionné au droit d'un troisième sac S3 positionné à la position d'immobilisation P48 du poste aval 48.

A ce premier instant, le mécanisme de déplacement 58 est dans une position amont, la tige 60.2 du premier actionneur 60 reliant le premier chariot 52 au mécanisme de déplacement 58 est en position rentrée et la tige 60.2 du deuxième actionneur 60' reliant le deuxième chariot 54 au mécanisme de déplacement 58 est en position sortie.

Les sacs S1, S2 et S3 sont alors simultanément translatés aux postes suivants en translatant le mécanisme de déplacement 58 de la position amont vers la position aval avec une amplitude égale au pas P et en translatant en même temps la tige 60.2 du deuxième actionneur 60' de la position sortie vers la position rentrée.

Ainsi, le premier sac S1 se translate d'une distance égale au pas P pour passer du poste amont 46 au premier poste de remplissage 42, à un deuxième instant visible sur les figures 3(B) et 5(B). Le deuxième sac S2 se translate d'une distance égale à deux fois le pas P pour passer directement du premier poste de remplissage 42 au poste aval 48, comme illustré sur la figure 3(B), ou être évacué du premier poste de remplissage 42, comme illustré sur la figure 5(B). En présence d'un poste aval 48, le troisième sac S3 est évacué du poste aval 48, comme illustré sur la figure 3(B).

Après avoir laissé les sacs S1 à S3 dans leurs différents postes, le mécanisme de déplacement 58 est translaté de la position aval vers la position amont avec une amplitude égale au pas P et la tige 60.2 du deuxième actionneur 60' est translatée de la position rentrée vers la position sortie pour recommencer un nouveau cycle.

La même ensacheuse 10 peut être configurée pour conditionner un deuxième produit délivré par le deuxième poste de remplissage 44, comme illustré sur les figures 3(C), 2(D), 5(C), 5(D). L'ensacheuse 10 fonctionne alors de manière à faire sauter le premier poste de remplissage 42 aux sacs et à les immobiliser, tour à tour, au niveau du deuxième poste de remplissage 44. A un premier instant visible sur les figures 3(C) et 5(C), le premier chariot 52 est positionné au droit d'un premier sac S1 positionné à la position d'immobilisation P46 du poste amont 46, le deuxième chariot 54 est positionné au droit d'un deuxième sac S2 positionné à la position d'immobilisation P44 du deuxième poste de remplissage 44 et, en présence d'un poste aval 48, le troisième chariot 56 est positionné au droit d'un troisième sac S3 positionné à la position d'immobilisation P48 du poste aval 48.

A ce premier instant, le mécanisme de déplacement 58 est dans une position amont, la tige du premier actionneur 60 reliant le premier chariot 52 au mécanisme de déplacement 58 est en position rentrée et la tige 60.2 du deuxième actionneur 60' reliant le deuxième chariot 54 au mécanisme de déplacement 58 est également en position rentrée.

Les sacs S1, S2 et S3 sont alors simultanément translatés aux postes suivants en translatant le mécanisme de déplacement 58 de la position amont vers la position aval avec une amplitude égale au pas P et en translatant en même temps la tige 60.2 du premier actionneur 60 de la position rentrée vers la position sortie.

Ainsi, le premier sac S1 se translate d'une distance égale à deux fois le pas P pour passer directement du poste amont 46 au deuxième poste de remplissage 44, à un deuxième instant visible sur les figures 3(D) et 5(D). Le deuxième sac S2 se translate d'une distance égale au pas P pour passer du deuxième poste de remplissage 44 au poste aval 48, comme illustré sur la figure 3(D), ou être évacué du deuxième poste de remplissage 44, comme illustré sur la figure 5(D). En présence d'un poste aval 48, le troisième sac S3 est évacué du poste aval 48, comme illustré sur la figure 3(D).

Après avoir laissé les sacs S1 à S3 dans leurs différents postes, le mécanisme de déplacement 58 est translaté de la position aval vers la position amont avec une amplitude égale au pas P et la tige 60.2 du premier actionneur 60 est translatée de la position sortie vers la position rentrée pour recommencer un nouveau cycle.

Selon un deuxième mode de réalisation visible sur la figure 4, le système de convoyage 50 comprend :
- un premier mécanisme de déplacement 58, auquel est relié le premier chariot 52, configuré pour réaliser des mouvements de va-et-vient avec une amplitude ayant une valeur égale au pas P ou à deux fois le pas P,
- un deuxième mécanisme de déplacement 58' synchronisé avec le premier mécanisme de déplacement 58, auquel sont reliés les deuxième et troisième chariots 54, 56, configuré pour réaliser des mouvements de va-et-vient avec une amplitude ayant une valeur égale au pas P, le troisième chariot 56 étant directement relié au deuxième mécanisme de déplacement 58',
- un actionneur 60, reliant le deuxième chariot 54 au deuxième mécanisme de déplacement 58', configuré pour déplacer le deuxième chariot 54 par rapport au deuxième mécanisme de déplacement 58' selon une translation parallèle à la direction de défilement DD sur une course égale au pas P entres des première et deuxième positions.

Selon une configuration, l'actionneur 60 est un vérin qui présente un corps 60.1 et une tige 60.2 mobile par rapport au corps 60.1 selon une direction parallèle à la direction de défilement DD entre une position rentrée et une position sortie séparées d'une distance égale au pas P. Le principe de fonctionnement du deuxième mode de réalisation visible sur la figure 4 est maintenant décrit.

Lorsque l'ensacheuse 10 est configurée pour conditionner un premier produit délivré par le premier poste de remplissage 42, comme illustré sur la figure 4(A) et (B), l'ensacheuse 10 fonctionne de manière à immobiliser les sacs, tour à tour, au niveau du premier poste de remplissage 42 et à leur faire sauter le deuxième poste de remplissage 44.

A un premier instant visible sur la figure 4(A), le premier chariot 52 est positionné au droit d'un premier sac S1 positionné à la position d'immobilisation P46 du poste amont 46, le deuxième chariot 54 est positionné au droit d'un deuxième sac S2 positionné à la position d'immobilisation P42 du premier poste de remplissage 42 et, en présence d'un poste aval 48, le troisième chariot 56 est positionné au droit d'un troisième sac S3 positionné à la position d'immobilisation P48 du poste aval 48.

A ce premier instant, le premier mécanisme de déplacement 58 est dans une position amont, le deuxième mécanisme de déplacement 58' est dans une position amont et la tige 60.2 de l'actionneur 60 reliant le deuxième chariot 54 au deuxième mécanisme de déplacement 58' est en position sortie.

Les sacs S1, S2 et S3 sont alors simultanément translatés aux postes suivants en translatant chacun des premier et deuxième mécanismes de déplacement 58, 58' de la position amont vers la position aval avec une amplitude égale au pas P et en translatant en même temps la tige 60.2 de l'actionneur 60 de la position sortie vers la position rentrée.

Ainsi, le premier sac S1 se translate d'une distance égale au pas P pour passer du poste amont 46 au premier poste de remplissage 42, à un deuxième instant visible sur la figure 4(B). Le deuxième sac S2 se translate d'une distance égale à deux fois le pas P pour directement passer du premier poste de remplissage 42 au poste aval 48 et le troisième sac S3 est évacué du poste aval 48, comme illustré sur la figure 4(B).

Après avoir laissé les sacs S1 à S3 dans leurs différents postes, chacun des premier et deuxième mécanismes de déplacement 58, 58' est translaté de la position aval vers la position amont et la tige 60.2 de l'actionneur 60 est translatée de la position rentrée vers la position sortie pour recommencer un nouveau cycle.

La même ensacheuse 10 peut être configurée pour conditionner un deuxième produit délivré par le deuxième poste de remplissage 44, comme illustré sur la figure 4(C) et (D). L'ensacheuse 10 fonctionne alors de manière à faire sauter le premier poste de remplissage 42 aux sacs et à les immobiliser, tour à tour, au niveau du deuxième poste de remplissage 44.

A un premier instant visible sur la figure 4(C), le premier chariot 52 est positionné au droit d'un premier sac S1 présent au niveau du poste amont 46, le deuxième chariot 54 est positionné au droit d'un deuxième sac S2 présent au niveau du deuxième poste de remplissage 44 et le troisième chariot 56 est positionné au droit d'un troisième sac S3 présent au niveau du poste aval 48.

A ce premier instant, chacun des premier et deuxième mécanismes de déplacement 58, 58' est dans la position amont, la tige 60.2 de l'actionneur 60 reliant le deuxième chariot 54 au deuxième mécanisme de déplacement 58' est en position rentrée.

Les sacs S1, S2 et S3 sont alors simultanément translatés aux postes suivants en translatant le premier mécanisme de déplacement 58 de la position amont vers la position aval avec une amplitude égale à deux fois le pas P, en translatant le deuxième mécanisme de déplacement 58' de la position amont vers la position aval avec une amplitude égale au pas P.

Ainsi, le premier sac S1 se translate d'une distance égale à deux fois le pas P pour directement passer du poste amont 46 au deuxième poste de remplissage 44, à un deuxième instant visible sur la figure 4(D). Le deuxième sac S2 se translate d'une distance égale au pas P pour passer du deuxième poste de remplissage 44 au poste aval 48 et le troisième sac S3 est évacué du poste aval 48, comme illustré sur la figure 4(D).

Après avoir laissé les sacs S1 à S3 dans leurs différents postes, le premier mécanisme de déplacement 58 est translaté de la position aval vers la position amont avec une amplitude égale à deux fois le pas P et le deuxième mécanisme de déplacement 58' est translaté de la position aval vers la position amont avec une amplitude égale au pas P.

Le deuxième mode de réalisation pourrait être légèrement modifié. Ainsi, le troisième chariot pourrait être supprimé. De même, le premier chariot 52 pourrait être relié à un premier système de déplacement 58 animé d'un mouvement de va-et-vient avec une course égale au pas P par l'intermédiaire d'un actionneur 60 et le deuxième chariot 54 pourrait être directement relié à un deuxième système de déplacement 58' animé d'un mouvement de va-et-vient avec une course égale au pas P ou à deux fois le pas P.

Quel que soit le mode de réalisation, un procédé de gestion des déplacements des sacs dans l'ensacheuse se caractérise en ce qu'au moins un chariot 52, 54 (celui relié au mécanisme de déplacement 58, 58' par un actionneur 60, 60') effectue alternativement des mouvements de va-et-vient avec une amplitude égale au pas P, générés par le mécanisme de déplacement 58, 58' lorsque l'ensacheuse 40 est configurée pour remplir les sacs avec un premier poste parmi les premier et deuxième postes de remplissage 42, 44 ou bien des mouvements de va-et-vient avec une amplitude égale à deux fois le pas P, générés par le mécanisme de déplacement 58, 58' et l'actionneur 60, 60' lorsque l'ensacheuse 40 est configurée pour remplir les sacs avec un deuxième poste parmi les premier et deuxième postes de remplissage 42, 44, différent du premier poste.

Ainsi, lorsque le chariot relié au mécanisme de déplacement 58 par l'actionneur 60 alimente en sacs de manière alternée les premier et deuxième postes de remplissage 42, 44, comme le chariot 52 sur les figures 3 et 5, alors il effectue alternativement des mouvements de va-et-vient avec une amplitude égale au pas P lorsque l'ensacheuse est utilisée pour remplir les sacs avec le premier poste de remplissage ou des mouvements de va-et-vient avec une amplitude égale à deux fois le pas P lorsque l'ensacheuse est utilisée pour remplir les sacs avec le deuxième poste de remplissage 44.

En parallèle, lorsque le chariot relié au mécanisme de déplacement 58, 58' par l'actionneur 60', 60 évacue les sacs de manière alternée les premier et deuxième postes de remplissage 42, 44, comme le chariot 54 sur la figure 4 alors il effectue alternativement des mouvements de va-et-vient avec une amplitude égale à deux fois le pas P lorsque l'ensacheuse est utilisée pour remplir les sacs avec le premier poste de remplissage ou des mouvements de va-et-vient avec une amplitude égale au pas P lorsque l'ensacheuse est utilisée pour remplir les sacs avec le deuxième poste de remplissage 44.

L'invention permet d'obtenir une ensacheuse permettant de conditionner alternativement deux produits avec deux postes de remplissage distincts limitant ainsi les risques de contamination croisée entre les deux produits, les deux postes de remplissage étant positionnées l'un à la suite de l'autre et séparés d'une distance égale au pas séparant les différents postes de l'ensacheuse.

## Revendications

1. Ensacheuse utilisée pour remplir des sacs (S1 àS3), comprenant plusieurs postes (42 à 48) dont un premier poste de remplissage (42), chaque poste (42 à 48) comportant au moins un système de maintien pour immobiliser les sacs (S1 à S3) dans une position d'immobilisation, les positions d'immobilisation des postes étant alignées parallèlement à une direction de défilement (DD) et séparées entre elles d'une distance égale à un pas (P), l'ensacheuse comportant également au moins un système de convoyage (50) pour déplacer les sacs (S1 à S3) parallèlement à la direction de défilement (DD) d'une position d'immobilisation à l'autre, comprenant au moins un chariot (52, 54) mobile selon la direction de défilement (DD) ainsi qu'au moins un mécanisme de déplacement (58, 58') auquel est relié le chariot (52, 54), configuré pour réaliser des mouvements de va-et-vient, parallèlement à la direction de défilement (DD), avec une amplitude égale au pas (P), l'ensacheuse comprenant un deuxième poste de remplissage (44) positionné en aval du premier poste de remplissage (42) présentant une position d'immobilisation, les positions d'immobilisation des premier et deuxième postes de remplissage (42, 44) étant alignées parallèlement à la direction de défilement (DD) et séparées d'une distance égale au pas (P) et le système de convoyage (50) comprenant au moins un actionneur (60, 60') reliant le mécanisme de déplacement (58, 58') et le chariot (52, 54), **caractérisée en ce que** le système de convoyage soit configuré pour déplacer le chariot (52, 54) par rapport au mécanisme de déplacement (58, 58') parallèlement à la direction de défilement (DD) sur une course égale au pas (P) de sorte que le chariot puisse fonctionner de manière alternée selon des premier et deuxième modes de fonctionnement, un premier mode de fonctionnement lors duquel le chariot (52, 54) alimente en sacs ou évacue les sacs du premier poste de remplissage (42) et un deuxième mode de fonctionnement lors duquel le chariot (52, 54) alimente en sacs ou évacue les sacs du deuxième poste de remplissage (44).

2. Ensacheuse selon la revendication 1, **caractérisée en ce que** chaque actionneur (60) est un vérin qui présente un corps (60.1) et une tige (60.2) mobile par rapport au corps (60.1) selon une direction parallèle à la direction de défilement (DD) entre une position rentrée et une position sortie séparées d'une distance égale au pas (P).

3. Ensacheuse selon la revendication 1 ou 2, **caractérisée en ce que** l'ensacheuse comprend un premier chariot (52) pour alimenter en sacs les premier et deuxième postes de remplissage (42, 44), un deuxième chariot (54) pour évacuer les sacs des premier et deuxième postes de remplissage (42, 44) jusqu'à un poste aval (48) ainsi qu'un troisième chariot (56) qui assure l'évacuation des sacs du poste aval (48), les premier, deuxième et troisième chariots (52, 54, 56) étant reliés au même mécanisme de déplacement (58) et **en ce que** le système de convoyage (50) comprend, pour chacun des premier et deuxième chariots (52, 54), un actionneur (60, 60') reliant le premier ou deuxième chariot (52, 54) au mécanisme de déplacement (58), configuré pour déplacer le premier ou deuxième chariot (52, 54) par rapport au mécanisme de déplacement (58) parallèlement à la direction de défilement (DD), sur une course égale au pas (P).

4. Ensacheuse selon la revendication 1 ou 2, **caractérisée en ce que** l'ensacheuse comprend un premier chariot (52) pour alimenter en sacs les premier et deuxième postes de remplissage (42, 44), un deuxième chariot (54) pour évacuer les sacs des premier et deuxième postes de remplissage (42, 44) jusqu'à un poste aval (48) ainsi qu'un troisième chariot (56) qui assure l'évacuation des sacs du poste aval (48) et **en ce que** le système de convoyage (50) comprend :
un premier mécanisme de déplacement (58), auquel est relié le premier chariot (52), configuré pour réaliser des mouvements de va-et-vient avec une amplitude ayant une valeur égale au pas (P) ou à deux fois le pas (P),
un deuxième mécanisme de déplacement (58') synchronisé avec le premier mécanisme de déplacement (58), auquel sont reliés les deuxième et troisième chariots (54, 56), configuré pour réaliser des mouvements de va-et-vient avec une amplitude ayant une valeur égale au pas (P), le troisième chariot (56) étant directement relié au deuxième mécanisme de déplacement (58'),
un actionneur (60), reliant le deuxième chariot (54) au deuxième mécanisme de déplacement (58'), configuré pour déplacer le deuxième chariot (54) par rapport au deuxième mécanisme de déplacement (58') parallèlement à la direction de défilement (DD) sur une course égale au pas (P).

5. Procédé de gestion des déplacements des sacs (S1 à S3) dans une ensacheuse selon l'une des revendications précédentes, l'ensacheuse comprenant plusieurs postes (42 à 48) dont un premier poste de remplissage (42), chaque poste (42 à 48) comportant au moins un système de maintien pour immobiliser les sacs (S1 à S3) dans une position d'immobilisation, les positions d'immobilisation des postes étant alignées parallèlement à une direction de défilement (DD) et séparées entre elles d'une distance égale à un pas (P), l'ensacheuse comportant également au moins un système de convoyage (50) pour déplacer les sacs (S1 à S3) parallèlement à la direction de défilement (DD) d'une position d'immobilisation à l'autre, comprenant au moins un chariot (52, 54) ainsi qu'au moins un mécanisme de déplacement (58, 58') auquel est relié le chariot (52, 54), configuré pour réaliser des mouvements de va-et-vient, parallèlement à la direction de défilement (DD), avec une amplitude égale au pas (P), **caractérisé en ce que** l'ensacheuse comprend un deuxième poste de remplissage (44) positionné en aval du premier poste de remplissage (42) présentant une position d'immobilisation, les positions d'immobilisation des premier et deuxième postes de remplissage (42, 44) étant alignées parallèlement à la direction de défilement (DD) et séparées d'une distance égale au pas (P) et **en ce que** le système de convoyage (50) comprend au moins un actionneur (60, 60') reliant le mécanisme de déplacement (58, 58') et le chariot (52, 54), configuré pour déplacer le chariot (52, 54) par rapport au mécanisme de déplacement (58, 58') parallèlement à la direction de défilement (DD) sur une course égale au pas (P), et **en ce que** le chariot (52, 54) relié au mécanisme de déplacement (58, 58') par l'actionneur (60, 60') effectue alternativement des mouvements de va-et-vient avec une amplitude égale au pas (P) lorsque l'ensacheuse est configurée pour remplir les sacs (S1 à S3) avec un premier poste parmi les premier et deuxième postes de remplissage (42, 44) ou des mouvements de va-et-vient avec une amplitude égale à deux fois le pas (P) lorsque l'ensacheuse est configurée pour remplir les sacs (S1 à S3) avec un deuxième poste parmi les premier et deuxième postes de remplissage (42, 44), différent du premier poste.

6. Procédé selon la revendication précédente, **caractérisé en ce que** lorsque le chariot (52), relié au mécanisme de déplacement (58) par l'actionneur (60), alimente en sacs de manière alternée les premier et deuxième postes de remplissage (42, 44) alors le chariot (52) effectue alternativement des mouvements de va-et-vient avec une amplitude égale au pas (P) lorsque l'ensacheuse est utilisée pour remplir les sacs avec le premier poste de remplissage (42) ou des mouvements de va-et-vient avec une amplitude égale à deux fois le pas P lorsque l'ensacheuse est utilisée pour remplir les sacs avec le deuxième poste de remplissage (44).

7. Procédé selon la revendication 5, **caractérisé en ce que** lorsque le chariot (54), relié au mécanisme de déplacement (58, 58') par l'actionneur (60', 60), évacue les sacs de manière alternée des premier et deuxième postes de remplissage (42, 44) alors le chariot (54) effectue alternativement des mouvements de va-et-vient avec une amplitude égale à deux fois le pas (P) lorsque l'ensacheuse est utilisée pour remplir les sacs avec le premier poste de remplissage (42) ou des mouvements de va-et-vient avec une amplitude égale au pas (P) lorsque l'ensacheuse est utilisée pour remplir les sacs avec le deuxième poste de remplissage (44).

## Patentansprüche

1. Verpackungsmaschine, die zum Befüllen von Säcken (S1 bis S3) verwendet wird, mit mehreren Stationen (42 bis 48) darunter eine erste Füllstation (42), wobei jede Station (42 bis 48) wenigstens ein Haltesystem aufweist, um die Säcke (S1 bis S3) in einer Stillhalteposition zu halten, wobei die Stillhaltepositionen der Stationen parallel zu einer Laufrichtung (DD) ausgerichtet sind und voneinander durch einen Abstand gleich einem Schritt (P) getrennt sind, wobei die Verpackungsmaschine auch wenigstens ein Fördersystem (50) zum Bewegen der Säcke (S1 bis S3) parallel zur Laufrichtung (DD) von einer Stillhalteposition zur anderen umfasst, das wenigstens einen Wagen (52, 54), der entlang der Laufrichtung (DD) beweglich ist, sowie wenigstens einen Bewegungsmechanismus (58, 58') aufweist, mit dem der Wagen (52, 54) verbunden ist und der so eingerichtet ist, dass er parallel zur Laufrichtung (DD) hin- und hergehende Bewegungen mit einer Amplitude gleich dem Schritt (P) ausführt, wobei die Verpackungsmaschine eine zweite Füllstation (44) umfasst, die der ersten Füllstation (42) nachgeordnet ist und eine Stillhalteposition aufweist, wobei die Stillhaltepositionen der ersten und zweiten Füllstation (42, 44) parallel zur Laufrichtung (DD) ausgerichtet und durch einen Abstand gleich dem Schritt (P) voneinander getrennt sind, und wobei das Fördersystem (50) wenigstens einen Aktuator (60, 60') umfasst, der den Bewegungsmechanismus (58, 58') und den Wagen (52, 54) verbindet, **dadurch gekennzeichnet, dass** das Fördersystem (50) so eingerichtet ist, dass es den Wagen (52, 54) in Bezug auf den Bewegungsmechanismus (58, 58') parallel zur Laufrichtung (DD) über eine Strecke gleich dem Schritt (P) bewegt, so dass der Wagen abwechselnd in einem ersten und einem zweiten Betriebsmodus betrieben werden kann, wobei in einem ersten Betriebsmodus der Wagen (52, 54) die Säcke der ersten Füllstation (42) zuführt oder von dort abführt, und wobei der Wagen (52, 54) in einem zweiten Betriebsmodus die Säcke der zweiten Füllstation (44) zuführt oder von dort abführt.

2. Verpackungsmaschine nach Anspruch 1, **dadurch gekennzeichnet, dass** jeder Aktuator (60) ein Zylinder ist, der einen Körper (60.1) und eine Stange (60.2) aufweist, die in Bezug auf den Körper (60.1) in einer Richtung parallel zur Laufrichtung (DD) zwischen einer eingefahrenen Position und einer ausgefahrenen Position beweglich ist, die durch einen Abstand gleich dem Schritt (P) getrennt sind.

3. Verpackungsmaschine nach Anspruch 1 oder 2, **dadurch gekennzeichnet, dass** die Verpackungsmaschine einen ersten Wagen (52) zum Zuführen von Säcken zur ersten und zweiten Füllstation (42, 44), einen zweiten Wagen (54) zum Abführen der Säcke von der ersten und zweiten Füllstation (42, 44) zu einer nachgeordneten Station (48) sowie einen dritten Wagen (56) aufweist, der das Abführen der Säcke von der nachgeordneten Station (48) gewährleistet, wobei der erste, zweite und dritte Wagen (52, 54, 56) mit demselben Bewegungsmechanismus (58) verbunden sind und dass das Fördersystem (50) für jeden der ersten und zweiten Wagen (52, 54) einen Aktuator (60, 60') umfasst, der den ersten oder zweiten Wagen (52, 54) mit dem Bewegungsmechanismus (58) verbindet und so eingerichtet ist, dass er den ersten oder zweiten Wagen (52, 54) in Bezug auf den Bewegungsmechanismus (58) parallel zur Laufrichtung (DD) über eine Strecke gleich dem Schritt (P) bewegt.

4. Verpackungsmaschine nach Anspruch 1 oder 2, **dadurch gekennzeichnet, dass** die Verpackungsmaschine einen ersten Wagen (52) zum Zuführen von Säcken zu der ersten und zweiten Füllstation (42, 44), einen zweiten Wagen (54) zum Abführen der Säcke von der ersten und zweiten Füllstation (42, 44) zu einer nachgeordneten Station (48) sowie einen dritten Wagen (56) umfasst, der das Abführen der Säcke von der nachgeordneten Station (48) gewährleistet, und dass das Fördersystem (50) umfasst:
- einen ersten Bewegungsmechanismus (58), mit dem der erste Wagen (52) verbunden ist und der so eingerichtet ist, dass er hin- und hergehende Bewegungen mit einer Amplitude ausführt, die einen Wert gleich dem Schritt (P) oder dem Zweifachen des Schrittes (P) hat,
- einen zweiten Bewegungsmechanismus (58'), der mit dem ersten Bewegungsmechanismus (58) synchronisiert ist, mit dem der zweite und der dritte Wagen (54, 56) verbunden sind, der so eingerichtet ist, dass er hin- und hergehende Bewegungen mit einer Amplitude ausführt, die einen Wert gleich dem Schritt (P) hat, wobei der dritte Wagen (56) direkt mit dem zweiten Bewegungsmechanismus (58') verbunden ist,
- einen Aktuator (60), der den zweiten Wagen (54) mit dem zweiten Bewegungsmechanismus (58') verbindet und so eingerichtet ist, dass er den zweiten Wagen (54) in Bezug auf den zweiten Bewegungsmechanismus (58') parallel zur Laufrichtung (DD) über eine Strecke gleich dem Schritt (P) bewegt.

5. Verfahren zur Steuerung der Bewegungen von Säcken (S1 bis S3) in einer Verpackungsmaschine nach einem der vorhergehenden Ansprüche, wobei die Verpackungsmaschine mehrere Stationen (42 bis 48) aufweist, darunter eine erste Füllstation (42), wobei jede Station (42 bis 48) wenigstens ein Haltesystem aufweist, um die Säcke (S1 bis S3) in einer Stillhalteposition zu halten, wobei die Stillhaltepositionen der Stationen parallel zu einer Laufrichtung (DD) ausgerichtet und voneinander durch einen Abstand gleich einem Schritt (P) getrennt sind, wobei die Verpackungsmaschine auch wenigstens ein Fördersystem (50) zum Bewegen der Säcke (S1 bis S3) parallel zur Laufrichtung (DD) von einer Stillhalteposition zur anderen umfasst, das wenigstens einen Wagen (52, 54) sowie wenigstens einen Bewegungsmechanismus (58, 58') umfasst, mit dem der Wagen (52, 54) verbunden ist, und das so eingerichtet ist, dass es parallel zur Laufrichtung (DD) hin- und hergehende Bewegungen mit einer Amplitude gleich dem Schritt (P) ausführt, **dadurch gekennzeichnet, dass** die Verpackungsmaschine eine zweite Füllstation (44) umfasst, die der ersten Füllstation (42) nachgeordnet ist und die eine Stillhalteposition aufweist, wobei die Stillhaltepositionen der ersten und zweiten Füllstation (42, 44) parallel zur Laufrichtung (DD) ausgerichtet und durch einen Abstand gleich dem Schritt (P) voneinander getrennt sind, und dass das Fördersystem (50) wenigstens einen Aktuator (60, 60') aufweist, der den Bewegungsmechanismus (58, 58') und den Wagen (52, 54) verbindet und so eingerichtet ist, dass er den Wagen (52, 54) in Bezug auf den Bewegungsmechanismus (58, 58') parallel zur Laufrichtung (DD) über eine Strecke gleich dem Schritt (P) bewegt, und dass der Wagen (52, 54), der durch den Aktuator (60, 60') mit dem Bewegungsmechanismus (58, 58') verbunden ist, abwechselnd hin- und hergehende Bewegungen mit einer Amplitude gleich dem Schritt (P) ausführt, wenn die Verpackungsmaschine so eingerichtet ist, dass sie die Säcke (S1 bis S3) mit einer ersten Station unter den ersten und zweiten Füllstationen (42, 44) befüllt, oder hin- und hergehende Bewegungen mit einer Amplitude gleich dem doppelten Schritt (P) ausführt, wenn die Verpackungsmaschine so eingerichtet ist, dass sie die Säcke (S1 bis S3) mit einer zweiten Station unter den ersten und zweiten Füllstationen (42, 44) befüllt, die sich von der ersten Station unterscheidet.

6. Verfahren nach dem vorhergehenden Anspruch, **dadurch gekennzeichnet, dass**, wenn der Wagen (52), der über den Aktuator (60) mit dem Bewegungsmechanismus (58) verbunden ist, abwechselnd der ersten und zweiten Füllstation (42, 44) Säcke zuführt, der Wagen (52) dann abwechselnd hin- und hergehende Bewegungen mit einer Amplitude gleich dem Schritt (P) ausführt, wenn die Verpackungsmaschine zum Füllen der Säcke mit der ersten Füllstation (42) verwendet wird, oder hin- und hergehende Bewegungen mit einer Amplitude gleich dem doppelten Schritt P ausführt, wenn die Verpackungsmaschine zum Füllen der Säcke mit der zweiten Füllstation (44) verwendet wird.

7. Verfahren nach Anspruch 5, **dadurch gekennzeichnet, dass**, wenn der Wagen (54), der durch den Aktuator (60', 60) mit dem Bewegungsmechanismus (58, 58') verbunden ist, die Säcke abwechselnd von der ersten und der zweiten Füllstation (42, 44) abführt, der Wagen (54) dann abwechselnd hin- und hergehende Bewegungen mit einer Amplitude gleich dem doppelten Schritt (P) ausführt, wenn die Verpackungsmaschine zum Füllen der Säcke mit der ersten Füllstation (42) verwendet wird, oder hin- und hergehende Bewegungen mit einer Amplitude gleich dem Schritt (P) ausführt, wenn die Verpackungsmaschine zum Füllen der Säcke mit der zweiten Füllstation (44) verwendet wird.

## Claims

1. Bagging machine used to fill bags (S1 to S3), comprising multiple stations (42 to 48) including a first filling station (42), each station (42 to 48) having at least one holding system for immobilizing the bags (S1, S3) in a position of immobilization, the positions of immobilization of the stations being aligned parallel to a running direction (DD) and separated from one another by a distance equal to a pitch (P), the bagging machine also having at least one conveying system (50) for moving the bags (S1 to S3) parallel to the running direction (DD) from one position of immobilization to the next, comprising at least one carriage (52, 54) which is movable along the running direction (DD) and at least one movement mechanism (58, 58'), to which the carriage (52, 54) is connected and which is configured to perform back-and-forth movements, parallel to the running direction (DD), with an amplitude equal to the pitch (P),
the bagging machine comprising a second filling station (44), which is positioned downstream of the first filling station (42) and has a position of immobilization, the positions of immobilization of the first and second filling stations (42, 44) being aligned parallel to the running direction (DD) and separated by a distance equal to the pitch (P), and the conveying system (50) comprising at least one actuator (60, 60') connecting the movement mechanism (58, 58') and the carriage (52, 54), **characterized in that** the conveying system is configured to move the carriage (52, 54) with respect to the movement mechanism (58, 58') parallel to the running direction (DD) over a travel equal to the pitch (P) such that the carriage can operate alternately in first and second operating modes: a first operating mode during which the carriage (52, 54) supplies bags to or discharges the bags from the first filling station (42) and a second operating mode during which the carriage (52, 54) supplies bags to or discharges the bags from the second filling station (44).

2. Bagging machine according to Claim 1, **characterized in that** each actuator (60) is a ram which has a body (60.1) and a rod (60.2) which is movable with respect to the body (60.1) along a direction parallel to the running direction (DD) between a retracted position and an extended position that are separated by a distance equal to the pitch (P).

3. Bagging machine according to Claim 1 or 2, **characterized in that** the bagging machine comprises a first carriage (52) for supplying bags to the first and second filling stations (42, 44), a second carriage (54) for discharging the bags from the first and second filling stations (42, 44) to a downstream station (48), and a third carriage (56) which ensures the discharge of the bags from the downstream station (48), the first, second and third carriages (52, 54, 56) being connected to the same movement mechanism (58), and **in that** the conveying system (50) comprises, for each of the first and second carriages (52, 54), an actuator (60, 60') which connects the first or second carriage (52, 54) to the movement mechanism (58) and is configured to move the first or second carriage (52, 54) with respect to the movement mechanism (58) parallel to the running direction (DD), over a travel equal to the pitch (P).

4. Bagging machine according to Claim 1 or 2, **characterized in that** the bagging machine comprises a first carriage (52) for supplying bags to the first and second filling stations (42, 44), a second carriage (54) for discharging the bags from the first and second filling stations (42, 44) to a downstream station (48), and a third carriage (56) which ensures the discharge of the bags from the downstream station (48), and **in that** the conveying system (50) comprises:
a first movement mechanism (58), to which the first carriage (52) is connected and which is configured to perform back-and-forth movements with an amplitude having a value equal to the pitch (P) or twice the pitch (P),
a second movement mechanism (58') which is synchronized with the first movement mechanism (58), to which the second and third carriages (54, 56) are connected, and which is configured to perform back-and-forth movements with an amplitude having a value equal to the pitch (P), the third carriage (56) being directly connected to the second movement mechanism (58'),
an actuator (60), which connects the second carriage (54) to the second movement mechanism (58') and is configured to move the second carriage (54) with respect to the second movement mechanism (58') parallel to the running direction (DD) over a travel equal to the pitch (P) .

5. Method for managing the movements of bags (S1 to S3) in a bagging machine according to one of the preceding claims, the bagging machine comprising multiple stations (42 to 48) including a first filling station (42), each station (42 to 48) having at least one holding system for immobilizing the bags (S1, S3) in a position of immobilization, the positions of immobilization of the stations being aligned parallel to a running direction (DD) and separated from one another by a distance equal to a pitch (P), the bagging machine also having at least one conveying system (50) for moving the bags (S1 to S3) parallel to the running direction (DD) from one position of immobilization to the next, comprising at least one carriage (52, 54) and at least one movement mechanism (58, 58'), to which the carriage (52, 54) is connected and which is configured to perform back-and-forth movements, parallel to the running direction (DD), with an amplitude equal to the pitch (P),
**characterized in that** the bagging machine comprises a second filling station (44), which is positioned downstream of the first filling station (42) and has a position of immobilization, the positions of immobilization of the first and second filling stations (42, 44) being aligned parallel to the running direction (DD) and separated by a distance equal to the pitch (P), and **in that** the conveying system (50) comprises at least one actuator (60, 60') which connects the movement mechanism (58, 58') and the carriage (52, 54) and is configured to move the carriage (52, 54) with respect to the movement mechanism (58, 58') parallel to the running direction (DD) over a travel equal to the pitch (P), and **in that** the carriage (52, 54) connected to the movement mechanism (58, 58') by the actuator (60, 60') alternately performs back-and-forth movements with an amplitude equal to the pitch (P) when the bagging machine is configured to fill the bags (S1 to S3) using a first station from among the first and second filling stations (42, 44) or back-and-forth movements with an amplitude equal to twice the pitch (P) when the bagging machine is configured to fill the bags (S1 to S3) using a second station, different from the first station, from among the first and second filling stations (42, 44).

6. Method according to the preceding claim, **characterized in that**, when the carriage (52) connected to the movement mechanism (58) by the actuator (60) supplies bags alternately to the first and second filling stations (42, 44), the carriage (52) alternately performs back-and-forth movements with an amplitude equal to the pitch (P) when the bagging machine is used to fill the bags using the first filling station (42) or back-and-forth movements with an amplitude equal to twice the pitch P when the bagging machine is used to fill the bags using the second filling station (44).

7. Method according to Claim 5, **characterized in that**, when the carriage (54) connected to the movement mechanism (58, 58') by the actuator (60, 60') discharges the bags alternately from the first and second filling stations (42, 44), the carriage (54) alternately performs back-and-forth movements with an amplitude equal to twice the pitch (P) when the bagging machine is used to fill the bags using the first filling station (42) or back-and-forth movements with an amplitude equal to the pitch (P) when the bagging machine is used to fill the bags using the second filling station (44).
